# FASCICULE DE BREVET EUROPEEN

(11) **EP 4 411 489 B1**
(45) Date de publication et mention de la délivrance du brevet: **08.07.2026**
(21) Numéro de dépôt: 23154309.1
(22) Date de dépôt: 31.01.2023
(51) Int. Cl.: G04B 17/32, G04B 18/02, G04B 17/06

(54) **DISPOSITIF DE PITONNAGE ET D'AJUSTEMENT DE LA LONGUEUR ACTIVE D'UN RESSORT SPIRAL POUR MOUVEMENT HORLOGER AINSI QUE PROCEDE DE REGLAGE DE LA LONGEUR ACTIVE**
VORRICHTUNG ZUM EINSTELLEN UND EINSTELLEN DER AKTIVEN LÄNGE EINER SPIRALFEDER FÜR UHRWERK, UND VERFAHREN ZUM EINSTELLEN DER AKTIVEN LÄNGE
DEVICE FOR PINNING AND ADJUSTING THE ACTIVE LENGTH OF A HAIRSPRING FOR CLOCK MOVEMENT AND METHOD FOR ADJUSTING THE ACTIVE LENGTH

(43) Date de publication de la demande: 07.08.2024
(62) Demande divisionnaire de: 25160457.5
(73) Titulaire: ETA SA Manufacture Horlogère Suisse, 2540 Grenchen (CH)
(72) Inventeur: CHRISTAN, Julien, 2502 Bienne (CH)
(74) Mandataire: ICB SA

(56) Documents cités:
- EP-A2- 2 881 804
- CH-A- 321 947
- FR-A1- 2 063 156

## Description

### Domaine technique de l'invention

La présente invention concerne un dispositif de pitonnage et d'ajustement de la longueur active d'un ressort spiral pour mouvement horloger.

### Arrière-plan technologique

Dans tout ce qui suit, par convention, on désignera par « composant » une pièce détachée entrant dans la composition du dispositif de pitonnage et d'ajustement de la longueur active d'un ressort spiral selon l'invention, et par « pièce » un assemblage de deux ou plusieurs « composants ».

Dans une pièce d'horlogerie à mouvement mécanique, l'organe réglant est constitué par l'ensemble balancier-spiral en relation avec l'échappement. Ces différents éléments sont mis en mouvement grâce à l'énergie mécanique fournie par un ressort de barillet et effectuent le comptage et la division du temps en secondes. On comprend donc que de la précision du réglage du fonctionnement de l'ensemble balancier-spiral et de l'échappement dépend la précision de l'indication du temps fournie par la pièce d'horlogerie à mouvement mécanique.

Une première technique connue pour assurer la précision de la marche d'un ensemble balancier-spiral est de munir le balancier d'une pluralité de masselottes par exemple fixées de manière ajustable sur la serge du balancier. Par ajustement de la position de ces masselottes, on influe sur l'inertie du balancier, ce qui a pour effet de modifier la fréquence de pivotement de cet ensemble balancier-spiral.

Une autre technique connue pour assurer la précision de la marche d'un ensemble balancier-spiral consiste à équiper cet ensemble balancier-spiral d'une raquetterie comprenant au moins une raquette et une clé de raquette qui est portée par la raquette et qui est munie d'une fente dans laquelle passe le spiral. La clé de raquette peut être pivotée sur elle-même, tandis que la raquette peut être pivotée autour de l'axe de pivotement de l'ensemble balancier-spiral, sur une portée d'un pont, ou autour d'un palier amortisseur de chocs.

La portion du ressort spiral qui s'étend depuis la clé de raquette jusqu'au centre de ce ressort spiral défini par l'extrémité libre de la dernière spire à l'intérieur de ce ressort spiral détermine la longueur active du ressort spiral.

La portion du ressort spiral qui s'étend entre un piton sur lequel est fixée l'extrémité libre de la dernière spire à l'extérieur du ressort spiral et la clé de raquette est considérée comme mécaniquement rigide et ne participe pas aux oscillations du balancier.

La position de la clé de raquette définit un point dit de comptage. La position de ce point de comptage peut être modifiée en pivotant la raquette. En modifiant la position du point de comptage, on modifie la longueur utile du ressort spiral et donc la fréquence des battements de l'ensemble balancier-spiral. En pivotant la clé de raquette sur elle-même, on limite les débattements du ressort spiral à l'intérieur de la fente ménagée dans cette clé de raquette, en prenant toutefois le soin de ne pas complètement bloquer ce ressort spiral bien sûr. Cela a pour effet d'améliorer la précision du réglage de la fréquence de battement de l'ensemble balancier-spiral et donc la précision de marche de cet ensemble.

Comme on l'aura compris de ce qui précède, dans un certain nombre de mouvements mécaniques pour pièces d'horlogerie, équiper un ensemble balancier-spiral de moyens de réglage de sa fréquence nécessite un nombre conséquent de composants (piton pour le pitonnage de l'extrémité libre de la dernière spire à l'extérieur du ressort spiral, éventuellement porte-piton, raquette, queue de raquette et vis excentrique pour le réglage fin de la position de la raquette, clé de raquette), ce qui est coûteux et requiert un temps de réglage assez long afin d'ajuster avec précision la fréquence de pivotement. L'autre solution consistant à ajuster l'inertie du balancier au moyen de vis de réglage est encore plus coûteuse en termes d'opérations d'usinage et en temps de réglage de la fréquence de pivotement de l'ensemble balancier-spiral.

Le document FR 2063156 divulgue un dispositif de pitonnage d'un ressort-spiral.

### Résumé de l'invention

La présente invention a pour but de pallier les inconvénients mentionnés ci-dessus ainsi que d'autres encore en proposant un dispositif plus simple et plus économique permettant à la fois le pitonnage et le réglage de la longueur active d'un ressort spiral d'un mouvement horloger.

A cet effet, la présente invention concerne un dispositif pour le pitonnage et le réglage d'une longueur active d'un ressort spiral pour mouvement horloger, ce ressort spiral étant formé d'une bande en spirale d'une longueur déterminée, ce dispositif comprenant un bouton-poussoir agencé pour maintenir mécaniquement le ressort spiral en un endroit de la longueur de la bande de ce ressort spiral.

Selon une forme spéciale d'exécution de l'invention, le bouton-poussoir se compose d'un bouton et d'un tube dans lequel le bouton est apte à coulisser, le bouton étant rappelé élastiquement dans une position de repos par un organe élastique, le bouton étant, dans une position de service, maintenu écarté de sa position de repos par l'interposition d'une portion de la bande du ressort spiral entre le bouton et le tube, ce qui assure le maintien mécanique du ressort spiral.

Selon une autre forme spéciale d'exécution de l'invention, le bouton s'étend entre une tête et un pied dans lequel est ménagée une gorge qui fait au moins partiellement le tour du pied et dans laquelle est engagée une portion du ressort-spiral à l'endroit où l'on souhaite que ce ressort-spiral soit immobilisé par pincement entre le pied du bouton et une extrémité en regard du tube selon deux points distincts, de façon à permettre au bouton-poussoir de transmettre un couple de maintien au ressort spiral afin que ce ressort spiral ne glisse pas ou ne tourne pas autour de son point de fixation en cours de vie de la pièce d'horlogerie.

Selon encore une autre forme spéciale d'exécution de l'invention, la gorge s'étend sur tout un périmètre extérieur du bouton.

Selon une autre forme spéciale d'exécution de l'invention, l'organe élastique est un ressort.

Selon encore une autre forme spéciale d'exécution de l'invention, le ressort est une lame élastique.

Selon encore une autre forme spéciale d'exécution de l'invention, le bouton est muni d'une gorge dans laquelle est engagée la portion de la bande du ressort spiral dont la présence assure le maintien en position de service du bouton.

Selon encore une autre forme spéciale d'exécution de l'invention, la gorge s'étend sur tout un périmètre extérieur du bouton.

Selon encore une autre forme spéciale d'exécution de l'invention, le bouton-poussoir est fixé sur un pont du mouvement horloger.

Selon encore une autre forme spéciale d'exécution de l'invention, le dispositif pour le pitonnage et le réglage de la longueur active du ressort spiral comprend un composant porte-poussoir qui porte le bouton-poussoir, ce composant porte-poussoir étant agencé pour être apte à pivoter autour d'un axe de pivotement d'un ensemble balancier-spiral du mouvement horloger.

Selon encore une autre forme spéciale d'exécution de l'invention, le porte-poussoir est monté pivotant sur un support.

Selon encore une autre forme spéciale d'exécution de l'invention, le support est un pont de balancier ou un palier porté par ce pont.

Selon encore une autre forme spéciale d'exécution de l'invention, le palier est un palier amortisseur de chocs.

Selon encore une autre forme spéciale d'exécution de l'invention, une échelle comprenant une pluralité de graduations dont chacune correspond à une fraction de temps d'une avance ou d'un retard du mouvement horloger est reportée sur un pont d'une platine du mouvement horloger ou sur la platine.

L'invention concerne également un procédé de réglage de la longueur active d'un ressort spiral d'un mouvement horloger au moyen du dispositif selon l'invention, dans lequel, pour ajuster la longueur active du ressort spiral, on libère momentanément le ressort spiral en appuyant sur le bouton-poussoir, puis on fait pivoter un balancier dont les battements sont assurés par le ressort spiral d'un angle voulu, puis on relâche la pression sur le bouton-poussoir pour à nouveau immobiliser le ressort spiral, le pivotement du balancier provoquant le déplacement d'un repère qu'on réaligne ensuite en faisant tourner le dispositif.

Grâce à ces caractéristiques, la présente invention procure un dispositif permettant à la fois de pitonner un ressort spiral d'un mouvement horloger et d'en régler la longueur active afin d'ajuster avec précision la fréquence de pivotement du balancier-spiral. Le ressort spiral étant pitonné sans faire appel à de la colle, il est en tout temps repositionnable de sorte que, si nécessaire, la fréquence de pivotement du balancier-spiral peut être réglée en cours de vie de la pièce d'horlogerie, par exemple lors d'un retour en usine. De plus, étant donné qu'aucune contrainte n'est imposée par des considérations liées au choix de la colle, le constructeur horloger jouit d'une totale liberté pour ce qui est du choix du matériau dans lequel est réalisé le ressort spiral.

Dans sa forme d'exécution simplifiée, le dispositif selon l'invention permet ainsi avantageusement de combiner les fonctions de piton et de raquette, ce qui permet de réduire le nombre de composants nécessaires et de simplifier l'intégration du dispositif selon l'invention dans un mouvement horloger en raison d'un encombrement réduit.

En outre, dans une forme d'exécution préférée de l'invention, le dispositif comprend une pièce porte-poussoir grâce à laquelle le dispositif de pitonnage et d'ajustement peut être monté pivotant autour d'un axe de pivotement d'un ensemble balancier-spiral, ce qui permet de régler le repère du balancier.

Ainsi, de façon tout à fait remarquable, la présente invention procure un dispositif qui, au moyen d'une unique pièce, permet de regrouper jusqu'à quatre fonctions distinctes pour un ressort spiral d'un mouvement horloger qui semblent a priori incompatibles entre elles, à savoir : pitonnage repositionnable, montage du porte-piton sur son support, réglage de la longueur active et réglage du repère.

On notera également que, dans l'art antérieur, le point de fixation du ressort spiral est classiquement assuré par un piton tandis que le réglage du point de comptage est effectué au moyen d'une clé de raquette. Au contraire, selon l'invention, le dispositif permet de regrouper en un point unique à la fois le point de fixation du ressort spiral et le point de comptage. Un des avantages de ce dispositif est qu'il peut ainsi permettre, dans une forme simplifiée d'exécution de l'invention, d'utiliser un balancier de l'ensemble balancier-spiral qui est dépourvu de moyens de réglage propres de son inertie, ce qui permet de réaliser une économie substantielle.

### Brève description des figures

D'autres formes spéciales d'exécution et avantages de la présente invention ressortiront plus clairement de la description détaillée qui suit d'un mode de réalisation d'un dispositif de pitonnage et d'ajustement de la longueur active d'un ressort spiral selon l'invention, cet exemple étant donné à titre purement illustratif et non limitatif seulement, en liaison avec le dessin annexé sur lequel :
- la figure 1 est une vue de dessus du dispositif de pitonnage et de réglage de la longueur active d'un ressort spiral pour mouvement horloger conforme à l'invention ;
- la figure 2 est une vue en coupe selon la ligne de coupe II-II de la figure 1 ;
- la figure 3 est une vue en perspective d'une forme particulière d'exécution de la courbe terminale d'un ressort spiral particulièrement adapté pour coopérer avec le dispositif selon l'invention ;
- la figure 4 est une vue de dessous en perspective montant l'agencement entre le bouton-poussoir du dispositif selon l'invention et le ressort spiral de la figure 3 ;
- la figure 5 est une représentation schématique du dispositif selon l'invention fixé sur un pont du mouvement horloger au moyen d'une vis.

### Description détaillée de l'invention

La présente invention procède de l'idée générale inventive qui consiste à rassembler en une unique pièce au moins une partie des fonctions relatives à un ressort spiral destiné à assurer les battements isochrones d'un balancier d'un ensemble balancier-spiral d'un mouvement horloger. A cette fin, la présente invention procure un dispositif comprenant en premier lieu un bouton-poussoir agencé de façon à immobiliser un ressort spiral d'un mouvement horloger en un endroit de sa longueur sans qu'il soit nécessaire d'avoir recours à de la colle. De là, il découle que le constructeur horloger jouit d'une totale liberté pour ce qui est du choix du matériau dans lequel est réalisé le ressort spiral et qu'en outre, étant donné que le ressort spiral n'est pas collé, le dispositif selon l'invention est démontable à tout moment, par exemple lors d'un retour de la pièce d'horlogerie en usine. Par conséquent, le dispositif selon l'invention permet déjà, dans un premier temps, le pitonnage repositionnable du ressort spiral. D'autre part, grâce à l'utilisation d'un bouton-poussoir, le ressort spiral peut être immobilisé en un endroit quelconque de sa longueur, ce qui permet le réglage de la longueur active de ce ressort spiral, c'est-à-dire la distance qui sépare le point où le ressort spiral est immobilisé par le bouton-poussoir de l'extrémité libre de la première spire à l'intérieur de ce ressort spiral. Le dispositif selon l'invention permet donc également de régler à volonté la fréquence de pivotement de l'ensemble balancier-spiral équipé du dispositif selon l'invention. Enfin, dans sa forme d'exécution préférée, le dispositif selon l'invention est équipé d'un porte-poussoir qui permet son montage fixe par exemple sur un pont du mouvement horloger, ou bien son montage à pivotement sur un support tel qu'un pont de balancier ou un palier porté par ce pont. Dans cette forme d'exécution, le dispositif selon l'invention remplit ainsi quatre fonctions distinctes : le pitonnage repositionnable du ressort spiral, le montage du porte-piton sur son support, le réglage de la longueur active de ce même ressort spiral, et le réglage du repère du balancier. Le dispositif selon l'invention, constitué d'une seule pièce formée, dans une variante d'exécution simplifiée, d'un tube, d'un bouton et d'un organe élastique, remplace donc avantageusement l'assemblage de composants de l'art antérieur tels que piton, porte-piton, raquette, clé de raquette, queue de raquette et excentrique, ce qui permet de réduire le nombre de composants nécessaires à la fixation du ressort spiral et au réglage de la fréquence de pivotement de l'ensemble balancier-spiral, et facilite le montage du dispositif selon l'invention dans le mouvement d'horlogerie en raison de son encombrement réduit. Un autre avantage déterminant de l'invention réside dans le fait que celle-ci permet de s'affranchir de tout recours à de la colle.

Désigné dans son ensemble par la référence numérique générale 1, le dispositif selon l'invention est représenté en vue de dessus à la figure 1, et en coupe selon la ligne II-II de la figure 1 à la figure 2.

Dans une forme simplifiée d'exécution, le dispositif 1 selon l'invention permet le pitonnage d'un ressort spiral 2 pour un mouvement horloger, ainsi que le réglage d'une longueur active de ce ressort spiral 2.

Le ressort spiral 2, arrangé en spires, présente une longueur déterminée comprise entre une extrémité libre d'une première spire à l'intérieur et une extrémité libre d'une dernière spire à l'extérieur 3. A titre d'exemple seulement, le ressort spiral 2 peut être conformé en bande plate délimitée par des première et seconde faces qui s'étendent parallèlement à et à distance l'une de l'autre.

Plus précisément, le dispositif 1 selon l'invention permet d'immobiliser, avantageusement de manière démontable comme décrit ci-après, le ressort spiral 2 en un endroit quelconque de sa longueur, et de régler la longueur qui sépare un point 4 où ce ressort spiral 2 est immobilisé de l'extrémité libre de la première spire à l'intérieur de ce même ressort spiral 2.

A cet effet, le dispositif 1 selon l'invention comprend en premier lieu un bouton-poussoir 6 agencé pour maintenir de manière libérable le ressort spiral 2 en un endroit de la longueur de la bande de ce ressort spiral 2.

Comme visible sur la figure 2, le bouton-poussoir 6 comprend pour l'essentiel un bouton 8 et un tube 10 dans lequel le bouton 8 est apte à coulisser. Avantageusement, le bouton 8 est rappelé élastiquement dans une position de repos par un organe élastique 12 du type d'un ressort ou d'une lame élastique (voir, en particulier, la figure 1).

Le bouton 8 est, dans une position de service, maintenu écarté de sa position de repos par interposition d'une portion du ressort spiral 2 entre le bouton 8 et le tube 10, ce qui assure l'immobilisation mécanique du ressort spiral 2.

Selon l'un des avantages essentiels de l'invention, on comprend sans peine que le ressort spiral 2 peut être à tout moment libéré de sa prise avec le bouton-poussoir 6. Pour cela, il suffit d'exercer sur le bouton 8 une pression allant à l'encontre de la force de rappel de l'organe élastique 12 afin de le faire sortir davantage du tube 10. D'autre part, on comprend que par un choix approprié du coefficient de raideur de l'organe élastique 12, on peut contrôler précisément la force de pincement qui s'exerce sur le ressort spiral 2 lorsque celui-ci est maintenu immobile entre le bouton 8 et le tube 10 du bouton-poussoir 6. Par conséquent, les risques de casser le ressort spiral 2, en particulier lorsque celui-ci est réalisé en silicium, sont limités.

On voit sur la figure 2 que le bouton 8 s'étend entre une tête 14 et un pied 16 dans lequel est ménagée une gorge 18 qui fait au moins partiellement le tour du pied 16. Par suite, le ressort spiral 2 est passé autour du pied 16 du bouton 8 dans sa portion où l'on souhaite qu'il soit immobilisé par le bouton-poussoir 6 par pincement entre le pied 16 du bouton 8 et l'extrémité en regard du tube 10. Le ressort spiral 2 est ainsi pincé entre le pied 16 du bouton 8 et l'extrémité en regard du tube 10 selon deux points, ce qui permet au bouton-poussoir 6 de transmettre un couple de maintien au ressort spiral 2 afin que ce ressort spiral 2 ne glisse pas ou ne tourne pas autour de son point de fixation en cours de vie de la pièce d'horlogerie.

Selon une forme simplifiée d'exécution de l'invention illustrée à la figure 5, le dispositif 1 selon l'invention et son bouton-poussoir 6 sont simplement fixés sur un pont 20 d'une platine du mouvement horloger, typiquement au moyen d'une vis 21.

Selon une forme perfectionnée d'exécution de l'invention, le dispositif 1 pour le pitonnage et le réglage de la longueur active du ressort spiral 2 comprend en outre un porte-poussoir 22 qui porte le bouton-poussoir 6, ainsi qu'un balancier 24 formant partie d'un ensemble balancier-spiral 26. Le porte-poussoir 22 est agencé pour être apte à pivoter autour d'un axe de pivotement D de l'ensemble balancier-spiral 26 du mouvement horloger.

Dans ce but, le porte-poussoir 22 est muni d'une ouverture 28 dont le diamètre intérieur est ajusté sur le diamètre extérieur de l'axe de pivotement D de l'ensemble balancier-spiral 26. Le dispositif 1 selon l'invention remplit ainsi avantageusement à la fois la fonction de piton et de porte-piton.

Comme représenté sur les figures 1 et 2, l'ensemble balancier-spiral 26 est préférentiellement pivoté dans un palier amortisseur de chocs 30 comprenant classiquement un chaton 32, une pierre à trou 34, une pierre contre-pivot 36 et un ressort 38.

Il va de soi que la présente invention n'est pas limitée au mode de réalisation qui vient d'être décrit, et que diverses modifications et variantes simples peuvent être envisagées par l'homme du métier sans sortir du cadre de l'invention tel que défini par les revendications annexées. On notera en particulier que pour faciliter le réglage de la longueur active du ressort spiral 2, une portion au moins de la bande en spirale formant ce ressort spiral 2 peut être munie d'une échelle 40 dont chaque graduation représente par exemple une variation de 0.1 s comme cela est visible sur les figures 3 et 4. Pour ajuster la longueur active du ressort spiral 2, il suffit d'appuyer sur le bouton 8 du bouton-poussoir 6 pour libérer momentanément le ressort spiral 2, puis de faire pivoter le balancier 24 de l'angle voulu pour corriger une avance ou un retard connu. Par exemple, si le mouvement horloger avance de 1 seconde par jour, on déplace l'ensemble balancier-spiral 26 pour induire un retard en faisant passer 10 graduations de 0.1 s devant un index 42. Puis on relâche la pression sur le bouton 8 du bouton-poussoir 6 pour à nouveau immobiliser le ressort spiral 2. Le pivotement du balancier 24 va aussi provoquer le déplacement du repère qu'on pourra ensuite réaligner en faisant tourner le dispositif 1 qui se compose du bouton-poussoir 6 et du porte-poussoir 22 portant le bouton-poussoir 6. On comprendra bien sûr que cette opération n'est pas possible dans le cas de la forme simplifiée d'exécution de l'invention illustrée à la figure 5. On notera également qu'au sens de l'invention, on entend par bouton-poussoir un ensemble formé d'un cylindre et d'un tube à l'intérieur duquel le cylindre est apte à coulisser à l'encontre de la force de rappel élastique d'un ressort. On notera de même que, comme déjà mentionné ci-dessus, l'immobilisation du ressort spiral 2 se fait selon deux points situés pour l'un sur la courbe terminale et l'autre dans la région où peut être prévue l'échelle.

### Nomenclature

- 1.: Dispositif
- 2.: Ressort spiral
- 3.: Dernière spire à l'extérieur
- 4.: Point
- 6.: Bouton-poussoir
- 8.: Bouton
- 10.: Tube
- 12.: Organe élastique
- 14.: Tête
- 16.: Pied
- 18.: Gorge
- 21.: Vis
- 22.: Porte-poussoir
- 24.: Balancier
- D.: Axe de pivotement
- 26.: Ensemble balancier-spiral
- 28.: Ouverture
- 30.: Palier amortisseur de chocs
- 32.: Chaton
- 34.: Pierre à trou
- 36.: Pierre contre-pivot
- 38.: Ressort
- 40.: Échelle
- 42.: Index

## Revendications

1. Dispositif (1) pour le pitonnage et le réglage d'une longueur active d'un ressort spiral (2) pour mouvement horloger, ce ressort spiral (2) étant arrangé en spires selon une longueur déterminée, ce dispositif (1) étant **caractérisé en ce qu'**il comprend un bouton-poussoir (6) agencé pour maintenir mécaniquement le ressort spiral (2) en un endroit de la longueur de ce ressort spiral (2).

2. Dispositif (1) selon la revendication 1, **caractérisé en ce que** le bouton-poussoir (6) se compose d'un bouton (8) et d'un tube (10) dans lequel le bouton (8) est apte à coulisser, le bouton (8) étant rappelé élastiquement dans une position de repos par un organe élastique (12), le bouton (8) étant, dans une position de service, maintenu écarté de sa position de repos par l'interposition d'une portion du ressort spiral (2) entre le bouton (8) et le tube (10), ce qui assure le maintien mécanique du ressort spiral (2).

3. Dispositif (1) selon la revendication 2, **caractérisé en ce que** le bouton (8) s'étend entre une tête (14) et un pied (16) dans lequel est ménagée une gorge (18) qui fait au moins partiellement le tour du pied (16) et dans laquelle est engagée une portion du ressort-spiral (2) à l'endroit où l'on souhaite que ce ressort-spiral (2) soit immobilisé par pincement entre le pied (16) du bouton (8) et une extrémité en regard du tube (10) selon deux points distincts, de façon à permettre au bouton-poussoir (6) de transmettre un couple de maintien au ressort spiral (2) afin que ce ressort spiral (2) ne glisse pas ou ne tourne pas autour de son point de fixation en cours de vie de la pièce d'horlogerie.

4. Dispositif (1) selon la revendication 3, **caractérisé en ce que** la gorge (18) s'étend sur tout un périmètre extérieur du bouton (8).

5. Dispositif (1) selon l'une des revendications 2 à 4, **caractérisé en ce que** l'organe élastique (12) est un ressort.

6. Dispositif (1) selon la revendication 5, **caractérisé en ce que** le ressort est une lame élastique.

7. Dispositif (1) selon l'une des revendications 1 à 6, **caractérisé en ce que** le bouton (8) est muni d'une gorge (18) dans laquelle est engagée la portion du ressort spiral (2) dont la présence assure le maintien en position de service du bouton (8).

8. Dispositif (1) selon l'une des revendications 1 à 7, **caractérisé en ce que** le bouton-poussoir (6) est agencé pour être fixé sur un pont de balancier (20) du mouvement horloger.

9. Dispositif (1) selon l'une des revendications 1 à 7, **caractérisé en ce que** le dispositif (1) pour le pitonnage et le réglage de la longueur active du ressort spiral (2) comprend un porte-poussoir (22) qui porte le bouton-poussoir (6), ce porte-poussoir (22) étant agencé pour être apte à pivoter autour d'un axe de pivotement (D) d'un ensemble balancier-spiral (26) du mouvement horloger.

10. Dispositif (1) selon la revendication 8, **caractérisé en ce que** le porte-poussoir (22) est monté pivotant sur un support.

11. Dispositif (1) selon la revendication 10, **caractérisé en ce que** le support est un pont de balancier (20) ou un palier porté par ce pont.

12. Dispositif (1) selon la revendication 11, **caractérisé en ce que** le palier est un palier amortisseur de chocs (30).

13. Dispositif (1) selon l'une des revendications 1 à 12, **caractérisé en ce qu'**une échelle (40) comprenant une pluralité de graduations dont chacune correspond à une fraction de temps d'une avance ou d'un retard du mouvement horloger est reportée sur un pont (20) d'une platine du mouvement horloger ou sur la platine.

14. Procédé de réglage de la longueur active d'un ressort spiral (2) d'un mouvement horloger au moyen d'un dispositif (1) selon l'une des revendications 1 à 12, **caractérisé en ce que**, pour ajuster la longueur active du ressort spiral (2), on libère momentanément le ressort spiral (2) en appuyant sur le bouton-poussoir (6), puis on fait pivoter un balancier (24) dont les battements sont assurés par le ressort spiral (2) d'un angle voulu, puis on relâche la pression sur le bouton-poussoir (6) pour à nouveau immobiliser le ressort spiral (2), le pivotement du balancier (24) provoquant le déplacement d'un repère qu'on réaligne ensuite en faisant tourner le dispositif (1).

## Patentansprüche

1. Vorrichtung (1) zum Verstiften und Justieren der wirksamen Länge einer Spiralfeder (2) für ein Uhrwerk, wobei diese Spiralfeder (2) in Windungen über eine bestimmte Länge angeordnet ist, wobei diese Vorrichtung (1) **dadurch gekennzeichnet ist, dass** sie einen Druckknopf (6) umfasst, der so ausgelegt ist, dass er die Spiralfeder (2) an einer Stelle entlang der Länge dieser Spiralfeder (2) mechanisch festhält.

2. Vorrichtung (1) nach Patentanspruch 1, wobei der Druckknopf (6) aus einem Knopf (8) und einem Rohr (10) besteht, in dem der Knopf (8) verschiebbar ist, wobei der Knopf (8) durch ein elastisches Element (12) elastisch in eine Ruhestellung zurückgestellt wird, der Knopf (8) in einer Betriebsstellung durch den Zwischenraum eines Abschnitts der Spiralfeder (2) zwischen dem Knopf (8) und dem Rohr (10) von seiner Ruhestellung ferngehalten wird, wodurch die mechanische Halterung der Spiralfeder (2) gewährleistet ist.

3. Vorrichtung (1) nach Patentanspruch 2, wobei sich der Knopf (8) zwischen einem Kopf (14) und einem Fuß (16) erstreckt, in dem eine Nut (18) ausgebildet ist, die zumindest teilweise um den Fuß (16) herum verläuft und in die ein Abschnitt der Spiralfeder (2) an der Stelle eingreift, an der diese Spiralfeder (2) durch Einklemmen zwischen dem Fuß (16) des Knopfes (8) und einem gegenüberliegenden Ende des Rohrs (10) an zwei unterschiedlichen Stellen festgeklemmt wird, so dass der Druckknopf (6) ein Haltemoment auf die Spiralfeder (2) übertragen kann, damit diese Spiralfeder (2) während der Lebensdauer der Uhr nicht verrutscht oder sich um ihren Befestigungspunkt dreht.

4. Vorrichtung (1) nach Patentanspruch 3, wobei sich die Nut (18) über den gesamten Außenumfang des Knopfes (8) erstreckt.

5. Vorrichtung (1) nach einem der Patentansprüche 2 bis 4, wobei das elastische Element (12) eine Feder ist.

6. Vorrichtung (1) nach Patentanspruch 5, wobei die Feder ein Federblatt ist.

7. Vorrichtung (1) nach einem der Patentansprüche 1 bis 6, wobei der Knopf (8) mit einer Nut (18) versehen ist, in die der Abschnitt der Spiralfeder (2) eingreift, dessen Vorhandensein den Knopf (8) in der Betriebsposition hält.

8. Vorrichtung (1) nach einem der Patentansprüche 1 bis 7, wobei der Druckknopf (6) so ausgebildet ist, dass er an einer Unruhbrücke (20) des Uhrwerks befestigt werden kann.

9. Vorrichtung (1) nach einem der Patentansprüche 1 bis 7, wobei die Vorrichtung (1) zum Einstellen und Regulieren der wirksamen Länge der Spiralfeder (2) einen Druckknopfhalter (22) umfasst, der den Druckknopf (6) trägt, wobei dieser Druckknopfhalter (22) so ausgelegt ist, dass er um eine Drehachse (D) einer Unruh-Spiralfeder-Baugruppe (26) des Uhrwerks schwenkbar ist.

10. Vorrichtung (1) nach Patentanspruch 8, wobei der Druckknopfhalter (22) schwenkbar an einem Träger angebracht ist.

11. Vorrichtung (1) nach Patentanspruch 10, wobei der Träger eine Unruhbrücke (20) oder ein von dieser Brücke getragenes Lager ist.

12. Vorrichtung (1) nach Patentanspruch 11, wobei das Lager ein Stoßdämpferlager (30) ist.

13. Vorrichtung (1) nach einem der Patentansprüche 1 bis 12, wobei eine Skala (40) mit einer Vielzahl von Teilungen, von denen jede einem Zeitanteil einer Vor- oder Nachlaufzeit des Uhrwerks entspricht, auf eine Brücke (20) einer Platine des Uhrwerks oder auf die Platine selbst aufgebracht ist.

14. Verfahren zum Einstellen der aktiven Länge einer Spiralfeder (2) eines Uhrwerks mittels einer Vorrichtung (1) nach einem der Patentansprüche 1 bis 12, wobei zum Einstellen der aktiven Länge der Spiralfeder (2) die Spiralfeder (2) durch Drücken des Druckknopfes (6) kurzzeitig freigegeben wird, dann ein Unruh (24), dessen Schwingungen durch die Spiralfeder (2) gewährleistet werden, um einen gewünschten Winkel geschwenkt wird, und anschließend der Druck auf den Druckknopf (6) gelöst wird, um die Spiralfeder (2) wieder zu arretieren, wobei das Schwenken der Unruh (24) die Verschiebung einer Markierung bewirkt, die man anschließend durch Drehen der Vorrichtung (1) neu ausrichtet.

## Claims

1. Device (1) for pinning up to the stud and setting an active length of a balance-spring (2) for a horological movement, this balance-spring (2) being arranged in coils along a determined length, this device (1) being **characterised in that** it comprises a push-button (6) arranged to hold the balance-spring (2) mechanically at a location of the length of this balance-spring (2).

2. Device (1)according to claim 1, **characterised in that** the push-button (6) is composed of a button (8) and a tube (10) wherein the button (8) is capable of sliding, the button (8) being returned elastically to a locking position by an elastic organ (12), the button (8) being, in an operating position, kept separate from the locking position thereof by the insertion of a portion of the balance-spring (2) between the button (8) and the tube (10), which ensures the mechanical hold of the balance-spring (2).

3. Device (1) according to claim 2, **characterised in that** the button (8) extends between a head (14) and a foot (16) wherein a groove (18) is arranged which goes at least partially around the foot (16) and wherein is engaged a portion of the balance-spring (2) at the location where it is sought to stop the balance-spring (2) by gripping between the foot (16) of the button (8) and an end facing the tube (10) along two distinct points, so as to enable the push-button (6) to transmit a holding torque to the balance-spring (2) so that this balance-spring (2) does not slide or does not turn about its fastening point over the lifetime of the timepiece.

4. Device (1) according to claim 3, **characterised in that** the groove (18) extends along an entire outer perimeter of the button (8).

5. Device (1) according to one of claims 2 to 4, **characterised in that** the elastic organ (12) is a spring.

6. Device (1) according to claim 5, **characterised in that** the spring is an elastic strip.

7. Device (1) according to one of claims 1 to 6, **characterised in that** the button (8) is provided with a groove (18) wherein is engaged the portion of the balance-spring (2) the presence of which holds the button (8) in the operating position.

8. Device (1) according to one of claims 1 to 7, **characterised in that** the push-button (6) is arranged to be fastened to a balance bridge (20) of the horological movement.

9. Device (1) according to one of claims 1 to 7, **characterised in that** the device (1) for pinning up to the stud and setting the active length of the balance-spring (2) comprises a push-piece support (22) which bears the push-button (6), this push-piece support (22) being arranged to be capable of pivoting about a pivoting axis (D) of a spring balance assembly (26) of the horological movement.

10. Device (1) according to claim 8, **characterised in that** the push-piece support (22) is mounted pivoting on a support.

11. Device (1) according to claim 10, **characterised in that** the support is a balance bridge (20) or a bearing borne by this bridge.

12. Device (1) according to claim 11, **characterised in that** the bearing is a shock-absorbing bearing (30).

13. Device (1) according to one of claims 1 to 12, **characterised in that** a scale (40) comprising a plurality of graduations, each of which corresponds to a gain or loss time fraction of the horological movement is mounted on a bridge (20) of a plate of the horological movement or on the plate.

14. Process for setting the active length of a balance-spring (2) of a horological movement by means of a device (1) according to one of claims 1 to 12, **characterised in that**, to adjust the active length of the balance-spring (2), the balance-spring (2) is momentarily released by pressing on the push-button (6), then a balance (24) the beats of which are provided by the balance-spring (2) is pivoted by a desired angle, then the pressure is released on the push-button (6) to once again stop the balance-spring (2), the pivoting of the balance (24) triggering the movement of a guide-mark which is subsequently realigned by turning the device (1).
